# EUROPÄISCHE PATENTSCHRIFT

(11) **EP 0 899 434 B1**
(45) Veröffentlichungstag und Bekanntmachung des Hinweises auf die Patenterteilung: **04.08.2004**
(21) Anmeldenummer: 97810614.4
(22) Anmeldetag: 29.08.1997
(51) Int. Cl.: F02B 33/42, F04F 11/02, F01N 3/22

(54) **Gasdynamische Druckwellenmaschine**
Aerodyamic pressure wave machine
Machine à ondes de pression utilisant la dynamique des gaz

(43) Veröffentlichungstag der Anmeldung: 03.03.1999
(73) Patentinhaber: Swissauto Engineering S.A., 1037 Etagnières (CH)
(72) Erfinder: Martin, Roger, 5504 Othmarsingen (CH); Wenger, Urs, 4900 Langenthal (CH)
(74) Vertreter: AMMANN PATENTANWAELTE AG BERN

(56) Entgegenhaltungen:
- WO-A-97/20134
- CH-A- 681 738
- US-A- 5 284 123
- PATENT ABSTRACTS OF JAPAN vol. 010, no. 181 (M-492), 25.Juni 1986 & JP 61 028717 A (MAZDA MOTOR CORP), 8.Februar 1986,

## Beschreibung

Die vorliegende Erfindung bezieht sich auf eine gasdynamische Druckwellenmaschine gemäss dem Oberbegriff des unabhängigen Patentanspruchs. Eine solche Druckwellenmaschine ist aus dem Stand der Technik bekannt, beispielsweise aus der WO-97 20134 A, die eine Verbindungsleitung zwischen dem Hochdruck-Ladeluftkanal und dem Hochdruck-Abgaskanal offenbart, die im Zusammenhang mit einer Heizeinrichtung dem Vorheizen der Druckwellenmaschine dient.

Da die Druckwellenmaschine nach Stand der Technik konzeptbedingt nur mit einem möglichst pulsationsfreien Gleichdrucksystem gute Wirkungsgrade liefert, wird vor der Druckwellenmaschine ein Volumen in den Abgassammler integriert, um die Motorpulsationen zu dämpfen. Ohne diese Dämpfung würden die harten Motorpulsationen vor allem bei tieferen Motordrehzahlen durch den Abgaskanal des Gasgehäuses der Druckwellenmaschine in den Rotor eindringen und den eigentlichen Druckwellenprozess der Druckwellenmaschine stören, was sich in einer deutlichen Verschlechterung der Wirkungsgrade und erhöhter Rezirkulation bemerkbar macht. Das im Abgassammler vor der Druckwellenmaschine integrierte, relativ grosse Volumen vermag nur einen Teil dieser Pulsationen zu dämpfen, nicht aber zu beseitigen. Ebenso hat ein solches Abgassammler-Volumen den Nachteil des grösseren Bauvolumens und der grösseren Wärmekapazität.

Die Standard-Druckwellenmaschine ist für hohe Ladedrücke und gute Wirkungsgrade stark füllungsabhängig. Bei tiefem Vebrennungsmotor-Durchsatz sinkt die Füllung im Rotor der Druckwellenmaschine und somit auch der Ladedruck. Die Maschine ist in diesem Kennfeldbereich eigentlich zu gross. Bei hohem Verbrennungsmotor-Durchsatz steigt die Füllung stark an und der Kompressionswirkungsgrad verschlechtert sich. In diesem Kennfeldbereich ist die Druckwellenmaschine also eigentlich zu klein.

Es ist von diesem Stand der Technik ausgehend Aufgabe der vorliegenden Erfindung eine Druckwellenmaschine anzugeben, die bei kleinerem Abgassammler-Volumen die schädlichen Pulsationen beseitigt und den Kompressions-Wirkungsgrad erhöht. Diese Aufgabe wird mit einer Druckwellenmaschine nach Anspruch 1 gelöst.

Weitere Vorteile und Ausführungsbeispiele der erfindungsgemassen Druckwellenmaschine sind in den abhängigen Ansprüchen definiert.

Die Erfindung wird im folgenden anhand einer Zeichnung von Ausfuhrungsbeispielen näher erlautert.
- Figur 1: zeigt schematisch einen abgewickelten zylindrischen Schnitt durch die Zellen eines Rotors einer Druckwellenmaschine gemäss Stand der Technik,
- Figur 2: zeigt eine allgemeine Darstellung einer erfindungsgemassen gasdynamischen Druckwellenmaschine, und
- Figur 3: zeigt in perspektivischer Sicht die gasdynamische Druckwellenmaschine gemäss Figur 2.

Der Einfachheit halber ist in der Abwicklung gemäss Figur 1 ein Druckwellen-Zyklus dargestellt und beschrieben, während in den Figuren 2 und 3 eine Zwei-Zyklusmaschine dargestellt ist. Die Erfindung ist jedoch von der Anzahl Druckwellen-Zyklen unabhängig, sie kann für Druckwellenmaschinen mit nur einem Zyklus oder aber mit zwei oder mehr Zyklen angewandt werden.

Figur 1 zeigt eine Abwicklung des Rotors einer Druckwellenmaschine gemäss Stand der Technik und man erkennt die Verbrennungsmaschine 1, die gasdynamische Druckwellenmaschine 2, den Hochdruck-Abgaskanal 3 und den Niederdruck-Abgaskanal 4 inklusive der Spülluft S, den Rotor 6 mit den einzelnen Zellen 18, den Frischlufteintritt 8, bzw. Niederdruck-Frischluftzufuhrkanal 14, den Hochdruck-Ladeluftkanal 10, der in den Ladeluftkanal 11 übergeht und zur Verbrennungsmaschine 1 führt.

In den Figuren 2 und 3 ist eine erfindungsgemässe gasdynamische Druckwellenmaschine dargestellt, an der eine Vielzahl von Verbesserungen durchgeführt worden sind, um insgesamt den Wirkungsgrad wesentlich zu erhöhen. Die Druckwellenmaschine 30 ist über den Hochdruck-Abgaskanal 31 und den Hochdruck-Ladeluftkanal 32 mit der schematisch dargestellten Verbrennungsmaschine 33 verbunden. Im Gasgehäuse 34 befindet sich ferner der Niederdruck-Abgaskanal 35, und es ist aus dieser Figur ersichtlich, dass die beiden Kanäle, d. h. der Hochdruck-Abgaskanal und der Niederdruck-Abgaskanal, im Gasgehäuse rotorseitig als sektorförmige Oeffnungen mit je einer Oeffnungskante 36, bzw. 37 münden. Man erkennt ferner den Rotor 40 mit seinen Zellen 41, wobei der Rotor in einem Mantel 42 angeordnet ist und beispielsweise durch einen Riemenantrieb 43 angetrieben wird.

Wie bereits eingangs erwähnt, muss das für die vorbekannten Druckwellenmaschinen verwendete Abgassammler-Volumen zur Dämpfung der Motorpulsationen relativ gross sein und vermag trotzdem nicht die schädlichen Pulsationen zu beseitigen. Die Druckwellenmaschine stellt ein offenes System dar, und das heisst, dass zwischen dem Abgasteil und dem Frischluftteil eine direkte Verbindung über den Rotor besteht. Dadurch werden aber auch die Motordruckpulsationen vom Abgas-Hochdruckteil auf den Frischluft-Hochdruckteil übertragen.

Durch eine direkte Frischluftzuführung in den Abgaskanal kann nun dieser Nachteil behoben werden. Man erkennt in den Figuren 2 und 3 die Verbindungsleitung 46, die vom Hochdruck-Ladeluftkanal 32 in den Hochdruck-Abgaskanal 31 führt. Dadurch werden die positiven Druckstösse im Hochdruck-Ladeluftkanal auf den Hochdruck-Abgaskanal übertragen. Die Verbindungsleitung enthält ein Rückschlagventil 47, das gegebenenfalls mit einer elektronischen Regelung versehen ist. Dabei wirkt das Rückschlagventil als Regelung in dem Sinne, dass nur Druckstösse übertragen werden, deren energetisches Niveau höher liegt als der momentane Druck im Hochdruck-Abgaskanal. Damit werden vor allem die negativen Druckpulse, d. h. der Zustand des Quasi-Unterdruckes im Hochdruck-Abgaskanal, angehoben und das gesamte Druckniveau sowohl innerhalb des Hochdruck-Abgaskanals als auch des Hochdruck-Ladeluftkanals durch die Glättung der negativen Druckpulse angehoben. Dadurch kann das Druckniveau im Rotor vor dem Öffnen des Hochdruck-Abgaskanals deutlich angehoben werden, und die von dort eintreffenden Pulsationen werden gedämpft. Ausserdem verringert diese Massnahme die Einströmverluste des heissen Abgases in den Rotor, da der ganze Prozess gedämpft wird.

Eine weitere Verbesserung kann erzielt werden, falls die Abzweigung, die in Figur 2 oder 3 irgendwo zwischen der Hochdruck-Ladeluftkanal-Kante und dem Motoreinlass angeordnet ist, direkt nach der Offnungskante des Hochdruck-Ladeluftkanals angeordnet wird. Diese Variante ist der Übersichtlichkeit halber nicht eingezeichnet.

Wie bereits erwähnt wurde, ist die Druckwellenmaschine nach Stand der Technik stark füllungsabhängig. Zusätzlich zur Reduzierung der Druckpulsationen, wie oben beschrieben, erlaubt das Vorsehen einer Verbindungsleitung die Rückführung von Ladeluft auf die Hochdruck-Abgasseite der Druckwellenmaschine, dadurch eine Erhöhung des Massendurchsatzes der Maschine und somit eine Erhöhung des Füllgrades, was sich in einer deutlichen Drucksteigerung bemerkbar macht. Eine zusätzliche Regelung der ruckgeführten Frischluft-Hochdruckmenge mittels dem geregelten Rückschlagventil kann somit zur Ladedruckregelung im allgemeinen und beim Otto-Motor zusatzlich zur Leistungsregelung verwendet werden.

Das heisst mit anderen Worten, dass die Druckwellenmaschine zur Verbesserung des Kompressionswirkungsgrades bei höheren Motordurchsatzen etwas grosser dimensioniert werden kann, ohne bei tieferen Motordurchsatzen an Ladedruck zu verlieren. Dies kann beispielsweise auch dadurch geschehen, dass der Querschnitt des Verbindungskanals mittels einer geeigneten, bekannten Vorrichtung geregelt wird, wobei entweder das geregelte Rückschlagventil oder eine zusatzliche Querschnittsregelung eingesetzt werden kann. Dies ist besonders wirksam im unteren bis mittleren Drehzahl-, Temperatur- und Lastbereich des Verbrennungsmotors.

## Patentansprüche

1. Verbrennungsmaschine mit gasdynamischer Druckwellenmaschine, wobei die Druckwellenmaschine bestimmt ist, der Verbrennungsmaschine Ladeluft zuzuführen und einen Zellen (18, 41) aufweisenden Rotor (6, 40), einen Niederdruck-Frischluftzufuhrkanal (14, 38), einen zur Verbrennungsmaschine (1, 33) führenden Hochdruck-Ladeluftkanal (10, 32), einen von der Verbrennungsmaschine herkommenden Hochdruck-Abgaskanal (3, 31) und einen Niederdruck-Abgaskanal (4, 35) aufweist, wobei der Niederdruck-Abgaskanal (4, 35) und der Hochdruck-Abgaskanal (3, 31) in einem Gasgehäuse (5, 34) und der Niederdruck-Frischluftzufuhrkanal (14, 38) und der Hochdruck-Ladeluftkanal (10, 32) in einem Luftgehäuse (15, 39) angeordnet sind und zwischen dem Hochdruck-Ladeluftkanal (32) und dem Hochdruck-Abgaskanal (31) eine Verbindungsleitung (46) angeordnet ist, **dadurch gekennzeichnet, dass** nur die Druckwellenmaschine zur Aufladung der Verbrennungsmaschine verwendet wird und dass zwecks Beseitigung von schädlichen Motor-Druckpulsationen, Erhöhung des Ladefüllgrades und Erhöhung des Kompressions-Wirkungsgrades die Verbindungsleitung (46) mit einer Durchflussregelung versehen ist.

2. Gasdynamische Druckwellenmaschine nach Anspruch 1, **dadurch gekennzeichnet, dass** die Verbindungsleitung (46) ein Rückschlagventil (47) aufweist, um zu verhindern, dass Abgas in die Ladeluft gelangt und um die schädlichen Druckpulsationen auszufiltern.

3. Gasdynamische Druckwellenmaschine nach Anspruch 2, **dadurch gekennzeichnet, dass** das Rückschlagventil (47) über eine elektronische Schaltung gesteuert ist.

4. Gasdynamische Druckwellenmaschine nach einem der Ansprüche 1 bis 3, **dadurch gekennzeichnet, dass** der Querschnitt der Verbindungsleitung (46) durch eine Regeleinrichtung veränderbar ist.

5. Gasdynamische Druckwellenmaschine nach einem der Ansprüche 1 bis 4, **dadurch gekennzeichnet, dass** die Verbindungsleitung (46) nahe der Oeffnungskante des Hochdruck-Ladeluftkanals (32) abzweigt.

## Claims

1. Internal combustion engine with gas-dynamic pressure wave machine, the pressure wave machine being intended for supplying the internal combustion engine with charge air and comprising a rotor (6, 40) with cells (18, 41), a low pressure fresh air inlet channel (14, 38), a high pressure charge air channel (10, 32) leading to the internal combustion engine (1, 33), a high pressure exhaust channel (3, 31) coming from the internal combustion engine, and a low pressure exhaust channel (4, 35), the low pressure exhaust channel (4, 35) and the high pressure exhaust channel (3, 31) being enclosed in a gas housing (5, 34) and the low pressure fresh air inlet channel (14, 38) and the high pressure charge air channel (10, 32) being enclosed in an air housing (15, 39), and a connecting duct (46) being arranged between the high pressure charge air channel (32) and the high pressure exhaust channel (31), **characterised in that** only the pressure wave machine is used for supercharging the internal combustion engine, and **in that** the connecting duct (46) is provided with a flow regulation for eliminating detrimental engine pulsations, for increasing the charging filling degree, and for increasing the compression efficiency.

2. Gas-dynamic pressure wave machine according to claim 1, **characterised in that** the connecting duct (46) comprises a nonreturn valve (47) in order to prevent an admission of exhaust gas to the charge air and to filter out the detrimental pressure pulsations.

3. Gas-dynamic pressure wave machine according to claim 2, **characterised in that** the nonreturn valve (47) is controlled by an electronic circuit.

4. Gas-dynamic pressure wave machine according to one of claims 1 to 3, **characterised in that** the cross-sectional area of the connecting duct (46) is variable by means of a regulating device.

5. Gas-dynamic pressure wave machine according to one of claims 1 to 4, **characterised in that** the connecting duct (46) bifurcates near the opening edge of the high pressure charge air channel (32).

## Revendications

1. Moteur à combustion interne avec machine à ondes de pression gazodynamique, la machine à ondes de pression étant destinée à amener l'air de charge au moteur à combustion interne et comprenant un rotor (6, 40) présentant des cellules (18, 41), un canal d'admission d'air frais à basse pression (14, 38), un canal d'air de charge à haute pression (10, 32) conduisant au moteur à combustion interne (1, 33), un canal des gaz d'échappement à haute pression (3, 31) en provenance du moteur à combustion interne et un canal des gaz d'échappement à basse pression (4, 35), le canal des gaz d'échappement à basse pression (4, 35) et le canal des gaz d'échappement à haute pression (3, 31) étant aménagés dans un carter à gaz (5, 34), et le canal d'amenée d'air frais à basse pression (14, 38) et le canal d'air de charge à haute pression (10, 32) étant aménagés dans un carter à air (15, 39), et une conduite de liaison (46) étant aménagée entre le canal d'air de charge à haute pression (32) et le canal des gaz d'échappement à haute pression (31), **caractérisé en ce que** seule la machine à ondes de pression est utilisée pour la suralimentation du moteur à combustion interne, et que la conduite de liaison (46) est munie d'une régulation d'écoulement pour éliminer des pulsations de pression nuisibles, augmenter le degré de remplissage résultant de la suralimentation et augmenter le rendement en compression.

2. Machine à ondes de pression gazodynamique selon la revendication 1, **caractérisée en ce que** la conduite de liaison (46) comporte une soupape de non-retour (47) afin d'éviter une admission de gaz d'échappement à l'air de charge et afin de filtrer les pulsations de pression nuisibles.

3. Machine à ondes de pression gazodynamique selon la revendication 2, **caractérisée en ce que** la soupape de non-retour (47) est commandée par l'intermédiaire d'un circuit électronique.

4. Machine à ondes de pression gazodynamique selon l'une des revendications 1 à 3, **caractérisée en ce que** la section de la conduite de liaison (46) est variable au moyen d'un dispositif de régulation.

5. Machine à ondes de pression gazodynamique selon l'une des revendications 1 à 4, **caractérisée en ce que** la conduite de liaison (46) bifurque près de l'arête d'ouverture du canal d'air de charge à haute pression (32).
